# FASCICULE DE BREVET EUROPEEN

(11) **EP 3 015 813 B1**
(45) Date de publication et mention de la délivrance du brevet: **12.07.2017**
(21) Numéro de dépôt: 15191991.7
(22) Date de dépôt: 28.10.2015
(51) Int. Cl.: F41H 3/00, F28F 11/06, F28F 13/18, F28D 1/053

(54) **DISPOSITIF DE CAMOUFLAGE THERMIQUE ET VEHICULE COMPORTANT UN TEL DISPOSITIF**
VORRICHTUNG ZUR THERMISCHEN TARNUNG, UND FAHRZEUG, DAS EINE SOLCHE VORRICHTUNG UMFASST
THERMAL CAMOUFLAGE ARRANGEMENT AND VEHICLE INCLUDING SUCH A DEVICE

(30) Priorité: 30.10.2014 FR 1402477
(43) Date de publication de la demande: 04.05.2016
(73) Titulaire: NEXTER Systems, 42328 Roanne (FR)
(72) Inventeur: BRUN, Michel, 18023 Bourges (FR)
(74) Mandataire: Cabinet Chaillot

(56) Documents cités:
- WO-A2-02/43445
- DE-U1- 29 519 417
- US-A- 5 751 006

## Description

Le domaine technique de l'invention est celui des dispositifs de camouflage thermique fixés sur les parois d'un véhicule.

Afin de modifier la signature thermique d'un véhicule militaire en vue de le camoufler à la perception de détecteurs infrarouges, il est connu du brevet US5751006 de disposer sur l'extérieur d'un véhicule, en l'espèce un navire, des panneaux capables d'assurer cette fonction de masquage. Chaque panneau comporte dans sa partie supérieure un premier collecteur de fluide caloporteur par lequel le fluide pénètre dans le panneau. Dans sa partie située en bas du panneau est situé un second collecteur de fluide destiné à récupérer le fluide du premier collecteur. Chaque collecteur est relié à l'autre par des canalisations parallèles entre elles dans lesquelles le fluide caloporteur s'écoule du premier collecteur au second collecteur. Les collecteurs sont reliés à des moyens de refroidissement ou de réchauffage du fluide situés à bord du véhicule ainsi qu'à des moyens de mise en circulation du fluide.

Ainsi, par exemple, le fluide pénètrera dans le premier collecteur à une température censée représenter l'environnement thermique du véhicule et s'écoulera dans les canalisations, masquant ainsi la signature du véhicule.

Durant tout l'écoulement du fluide dans le dispositif, celui-ci va échanger des calories avec l'environnement du dispositif. Il en résulte un gradient de température au niveau du dispositif, gradient présentant l'inconvénient de former une singularité très repérable dans l'image thermique restituée par d'éventuels détecteurs infrarouges.

L'invention vise à résoudre ce problème de discrétion thermique en fournissant un masquage homogène.

Selon un mode particulier de réalisation l'invention permet aussi de garder un fonctionnement satisfaisant en cas de dégradation physique du dispositif.

L'invention porte sur dispositif de camouflage infrarouge comportant un réseau de canalisations parallèles transportant un fluide caloporteur destiné à modifier la signature thermique d'un véhicule, dispositif caractérisé en ce qu'il comporte un collecteur d'amenée au niveau duquel le fluide caloporteur rentre dans le dispositif pour être acheminé vers un collecteur intermédiaire au moyen d'une première série de premières canalisations solidaires du collecteur d'amenée par leur première extrémité et du collecteur intermédiaire par leur seconde extrémité, une seconde série de secondes canalisations achemine le fluide caloporteur du collecteur intermédiaire vers un collecteur de sortie destiné à évacuer le fluide hors du dispositif, secondes canalisations qui sont solidaires du collecteur intermédiaire par leur première extrémité et du collecteur de sortie par leur seconde extrémité, chaque première canalisation étant située au voisinage d'une seconde canalisation de manière à former au niveau du dispositif une alternance de premières et secondes canalisations parallèles, le collecteur d'amenée et le collecteur de sortie étant voisins l'un de l'autre.

Avantageusement, la distribution des canalisations et des collecteurs est sensiblement dans un même plan et permet de donner au dispositif la forme d'un panneau.

Avantageusement, les canalisations et collecteurs sont noyés dans un substrat homogénéisant la signature thermique du dispositif.

Avantageusement, le substrat comporte deux parois entre lesquelles se situent les canalisations, la première paroi est destinée à être orientée vers une face externe du véhicule et comporte un matériau favorisant l'isolation thermique, un film réfléchissant à faible émissivité thermique est disposé sur la face de cette paroi destinée à être orientée vers le véhicule, la seconde paroi comporte un matériau favorisant la conduction thermique et la face de cette seconde paroi qui est orientée vers l'extérieur du véhicule comporte un film métallique conducteur.

Avantageusement, le matériau de la première paroi favorisant l'isolation thermique comporte de la mousse de polyuréthane.

Avantageusement, le matériau de la seconde paroi favorisant la conduction thermique comporte un alliage d'aluminium.

Selon un mode particulier de réalisation, chaque extrémité de chaque canalisation pourra comporter un clapet taré de manière à obturer la canalisation en cas de rupture de celle-ci.

Avantageusement, chaque clapet pourra comporter une lamelle ressort située dans un collecteur et solidaire par un de ses bords du voisinage de l'extrémité de la canalisation à obturer.

L'invention porte aussi sur un véhicule militaire comportant au moins un dispositif de camouflage thermique selon l'invention et un moyen de régulation thermique d'un fluide caloporteur et de circulation de ce fluide, moyen de régulation thermique et de circulation connectés au dispositif de camouflage thermique qui est disposé sur au moins une face externe du véhicule.

L'invention sera mieux comprise à la lecture de la description suivante, description faite en référence aux dessins en annexe, dessins dans lesquels:
La figure 1 représente une vue schématique en perspective d'un véhicule comportant un dispositif selon l'invention.
La figure 2 représente une vue de face d'un dispositif selon un premier mode de réalisation de l'invention.
La figure 3 représente une vue de dessus d'un dispositif selon l'invention.
La figure 4 représente une vue en coupe transversale d'un dispositif selon l'invention, vue suivant le plan de coupe dont la trace AA est repérée à la figure 2.
La figure 5 représente une vue schématique de détail d'un dispositif selon un second mode de réalisation de l'invention.
La figure 6 représente une vue schématique de détail du dispositif selon ce second mode, lors de la coupure d'une canalisation.

Selon la figure 1, un véhicule militaire 100 comporte, sur ses parois verticales externes 101, au moins un dispositif de camouflage 1 selon l'invention, destiné à camoufler des parties du véhicule 100 qui émettent un rayonnement infrarouge tranchant avec la signature thermique du reste du véhicule et l'environnement. On voit sur la figure 1 que le véhicule comporte sur une paroi latérale deux dispositifs 1 se présentant sous la forme de panneaux.

Selon les figures 2 et 3 un dispositif de camouflage 1 selon un premier mode de réalisation est connecté à un circuit 2 de transport de fluide caloporteur situé à bord du véhicule. Le circuit 2 incorpore des moyens (non représentés) permettant une circulation sous pression du fluide 20 dans le dispositif 1 ainsi que des moyens (non représentés) de régulation de la température du fluide (groupe de climatisation).

Le fluide caloporteur 20 pourra par exemple être un mélange de glycol et d'eau. Le circuit 2, arrive au niveau d'un collecteur d'amenée 3 du dispositif 1. Ce collecteur comme tous ceux évoqués dans la suite du texte est une structure tubulaire, en métal par exemple, voire en matériau plastique pour plus de légèreté.

Ce collecteur d'amenée 3 est raccordé à une première série de premières canalisations 4 parallèles entre elles. Les premières canalisations 4 de cette première série sont connectées par leurs premières extrémités 4a au collecteur d'amenée 3 de manière à transporter le fluide caloporteur 20 jusque dans un collecteur intermédiaire 5.

Une seconde série de secondes canalisations 6, qui sont parallèles aux premières canalisations 4, est connectée au collecteur intermédiaire 5 par les premières extrémités 6a des secondes canalisations 6.

Les secondes extrémités 6b des secondes canalisations 6 de la seconde série sont connectées à un collecteur de sortie 7 de manière à acheminer le fluide caloporteur 20 du collecteur intermédiaire 5 dans le collecteur de sortie 7. Le collecteur de sortie 7 est connecté au circuit de transport de fluide 2.

Les premières canalisations 4 sont réparties de manière égale sur la longueur des collecteurs 3 et 5.

Entre deux premières canalisations 4 de la première série se situe une seconde canalisation 6 de la seconde série. Les secondes canalisations 6 sont réparties de manière égale sur toute la longueur des collecteurs.

Les canalisations 4 et 6 ainsi disposées forment une alternance de première et deuxième canalisations 4 et 6.

Chaque canalisation 4 ou 6 sera donc parcourue par un flux de fluide circulant en sens inverse du flux de la canalisation voisine 4 ou 6. Le collecteur d'amenée 3 est situé au voisinage du collecteur de sortie 7.

Durant tout son trajet dans le dispositif, le fluide caloporteur 20 va, selon l'effet recherché, soit absorber ou soit restituer des calories aux canalisations et collecteurs du dispositif, calories qui vont être diffusées dans l'environnement extérieur.

Dans la suite de la description, on se placera dans le cas où l'on souhaite augmenter la signature thermique en émettant des calories depuis le dispositif 1. L'émission de calories va créer un gradient thermique du fluide 20 tout au long de sa circulation dans le dispositif 1 tel que la température du fluide 20 en sortie du dispositif 1 sera sensiblement inférieure à celle qu'il avait en entrée du dispositif.

Le même phénomène de gradient peut être constaté en tout point du dispositif 1 où toute mesure de température du fluide 20 faite en amont d'un autre point de mesure aval (dans le sens du flux du fluide 20), verra une différence de température, le point de mesure amont étant plus chaud que le point de mesure aval.

Ainsi une première extrémité 4a d'une première canalisation 4 sera bien plus chaude qu'une seconde extrémité 6b d'une seconde canalisation 6 située juste à côté. Si on considère le dispositif 1 dans son ensemble, la répartition en alternance des premières 4 et secondes 6 canalisations et la disposition des collecteurs d'amenée 3 et de sortie 7 au voisinage l'un de l'autre permet de répartir le gradient de température de manière homogène sur toute l'étendue du dispositif 1, ce qui permet de ne pas avoir de parties singulièrement chaudes et de parties singulièrement froides.

Selon la figure 4 qui représente une coupe transversale selon le plan AA repéré à la figure 2, l'extérieur EXT de la cloison 101 du véhicule (véhicule visible à la figure 1) comporte, à distance et parallèlement à cette cloison 101, un dispositif de camouflage infrarouge 1 selon l'invention. Le dispositif 1 comporte une alternance de premières 4 et secondes 6 canalisations noyées au milieu d'un substrat 8 multicouches conférant un aspect plan au dispositif 1 et destiné à favoriser l'homogénéité thermique du dispositif 1.

Les canalisations 4 et 6 sont situées entre deux parois 9 et 10. La première paroi 9 située vers la cloison 101 du véhicule comporte un matériau isolant qui pourra par exemple comporter une mousse de polyuréthane alvéolée. La face orientée vers le véhicule de cette première paroi 9 comporte un film 11 à faible émissivité thermique comportant par exemple du polyéthylène métallisé présentant une surface réfléchissante.

La seconde paroi 10 orientée vers l'extérieur du véhicule comporte un matériau favorisant la conduction thermique, par exemple un alliage d'aluminium. La face externe 13 de cette seconde paroi comporte un film 13 métallique conducteur de chaleur tel qu'un film d'alliage d'aluminium. La première paroi 9 et son film 11 ont pour fonction d'éviter les pertes caloriques émises en direction du véhicule. La seconde paroi 10 et son film métallique 13 ont pour fonction de répartir de manière homogène les calories dans le dispositif afin d'obtenir une signature thermique homogène. Le film métallique 13 pourra éventuellement être revêtu d'une peinture.

Afin d'optimiser les effets d'homogénéisation visuelle et thermique, les collecteurs 3, 7 et 5 pourront également être incorporés au substrat 8.

Selon la figure 5 qui montre un dispositif selon un second mode de réalisation, chaque canalisation 4 et 6 comporte au voisinage de chacune de ses extrémités 4a, 4b, 6a, 6b un clapet 30. Ce clapet 30 comporte une languette ressort 30 solidaire, au niveau d'un de ses bords, de l'intérieur d'un collecteur 3, 7 ou 5.

Au repos, la languette 30 est maintenue à distance de l'ouverture de chaque canalisation et permet ainsi la circulation du fluide 20 entre canalisations 4 et 6 et collecteurs 3, 7 et 5.

L'Homme du Métier calibrera les languettes ressorts 30 afin qu'elles ne fléchissent pas sous l'effet du débit normal de circulation du fluide 20 dans le dispositif, mais en permettant la flexion des languettes de manière à ce qu'elles viennent obturer l'extrémité d'une canalisation 4c en cas de rupture accidentelle comme à la figure 6.

Cette flexion sera provoquée par la différence de débit locale et momentanée aux extrémités de la canalisation 4c rompue. La flexion sera maintenue par la différence de pression entre l'intérieur du dispositif 1, où le fluide circule sous une pression supérieure à la pression atmosphérique, et la pression atmosphérique externe.

Ainsi, en cas d'agression du véhicule au niveau du dispositif, celui-ci pourra éviter les fuites de fluide et conserver ses capacités de masquage.

Il est évident pour l'Homme du Métier que les clapets 30 pourront avoir une structure différente, il suffit qu'elle permette le passage d'un fluide et son arrêt de circulation selon les conditions précédemment énoncées, ainsi un dispositif plus sophistiqué pourra détecter une perte de pression dans une canalisation au moyen par exemple de détecteurs de pression situés dans chaque canalisation. Les clapets comporteront alors des vannes à commande automatique disposées à chaque extrémité des canalisations et pourront alors être actionnées de manière à condamner la circulation de fluide dans la canalisation endommagée.

## Revendications

1. Dispositif de camouflage (1) infrarouge comportant un réseau de canalisations (4 et 6) parallèles transportant un fluide caloporteur (20) destiné à modifier la signature thermique d'un véhicule, dispositif (1) **caractérisé en ce qu'**il comporte un collecteur d'amenée (3) au niveau duquel le fluide caloporteur (20) rentre dans le dispositif (1) pour être acheminé vers un collecteur intermédiaire (5) au moyen d'une première série de premières canalisations (4) solidaires du collecteur d'amenée (3) par leur première extrémité (4a) et du collecteur intermédiaire (5) par leur seconde extrémité (4b), une seconde série de secondes canalisations (6) achemine le fluide caloporteur (20) du collecteur intermédiaire (5) vers un collecteur de sortie (7) destiné à évacuer le fluide (20) hors du dispositif (1), secondes canalisations (6) qui sont solidaires du collecteur intermédiaire (5) par leur première extrémité (6a) et du collecteur de sortie (7) par leur seconde extrémité (6b), chaque première canalisation (4) étant située au voisinage d'une seconde canalisation (6) de manière à former au niveau du dispositif (1) une alternance de premières (4) et secondes (6) canalisations parallèles, le collecteur (3) d'amenée et le collecteur de sortie (5) étant voisins l'un de l'autre.

2. Dispositif de camouflage (1) infrarouge selon la revendication 1, **caractérisé en ce que** la distribution des canalisations (4,6) et des collecteurs (3,5,7) sensiblement dans un même plan permet de donner au dispositif (1) la forme d'un panneau.

3. Dispositif de camouflage (1) infrarouge selon une des revendications 1 ou 2, **caractérisé en ce que** les canalisations (4,6) et collecteurs (3,5,7) sont noyés dans un substrat (8) homogénéisant la signature thermique du dispositif (1).

4. Dispositif de camouflage (1) infrarouge selon la revendication 3, **caractérisé en ce que** le substrat (8) comporte deux parois (9,10) entre lesquelles se situent les canalisations (4,6), la première paroi (9) est destinée à être orientée vers une face externe (101) du véhicule (100) et comporte un matériau favorisant l'isolation thermique, un film réfléchissant (11) à faible émissivité thermique est disposé sur la face de cette paroi (9) destinée à être orientée vers le véhicule, la seconde paroi (10) comporte un matériau favorisant la conduction thermique et la face de cette seconde paroi (10) qui est orientée vers l'extérieur du véhicule comporte un film métallique (13) conducteur.

5. Dispositif de camouflage (1) infrarouge selon la revendication 4, **caractérisé en ce que** le matériau de la première paroi (9) favorisant l'isolation thermique comporte de la mousse de polyuréthane.

6. Dispositif de camouflage infrarouge selon la revendication 4, **caractérisé en ce que** le matériau de la seconde paroi (10) favorisant la conduction thermique comporte un alliage d'aluminium.

7. Dispositif de camouflage infrarouge selon une des revendications 1 à 6, **caractérisé en ce que** chaque extrémité (4a,4b,6a,6b) de chaque canalisation (4,6) comporte un clapet (30) taré de manière à obturer la canalisation (4,6) en cas de rupture de celle-ci.

8. Dispositif de camouflage (1) infrarouge selon la revendication 7, **caractérisé en ce que** chaque clapet (30) comporte une lamelle ressort (30) située dans un collecteur (3,5,7) et solidaire par un de ses bords du voisinage de l'extrémité (4a,4b,6a,6b) de la canalisation (4,6) à obturer.

9. Véhicule militaire (100) comportant au moins un dispositif de camouflage thermique (1) selon une des revendications précédentes et un moyen de régulation thermique d'un fluide caloporteur (20) et de circulation de ce fluide (20), moyen de régulation thermique et de circulation connectés au dispositif de camouflage thermique qui est disposé sur au moins une face externe (101) du véhicule (100).

## Patentansprüche

1. Infrarot-Tarnvorrichtung (1) mit einem Netz von parallelen Kanälen (4 und 6), die ein Kühlmittel (20) transportieren, um die thermische Signatur eines Fahrzeugs zu verändern, wobei die Vorrichtung (1) **dadurch gekennzeichnet ist, dass** sie einen Zufuhrkollektor (3) umfasst, auf dessen Höhe das Kühlmittel (20) in die Vorrichtung (1) eintritt, um einem Zwischenkollektor (5) zugeführt zu werden, mittels einer ersten Reihe von ersten Kanälen (4), die durch ihr erstes Ende (4a) mit dem Zufuhrkollektor (3) verbunden sind und mit dem Zwischenkollektor (5) durch ihr zweites Ende (4b), eine zweite Reihe (6) von zweiten Kanälen (6a) befördert das Kühlmittel (20) von dem Zwischenkollektor (5) zu einem Ausgangskollektor (7), um das Fluid (20) nach außerhalb der Vorrichtung (1) abzuführen, zweite Kanäle (6), die mit dem Zwischenkollektor (5) durch ihr erstes Ende (6a) verbunden sind und mit dem Ausgangskollektor (7) durch ihr zweites Ende (6b), wobei jeder erste Kanal (4) in der Nähe eines zweiten Kanals (6) gelegen ist, um auf der Ebene der Vorrichtung (1) ein Abwechseln von ersten (4) und zweiten (6) parallelen Kanälen zu bilden, wobei der Zufuhr- (3) und der Ausgangskollektor (5) zueinander benachbart sind.

2. Infrarot-Tarnvorrichtung (1) nach Anspruch 1, **gekennzeichnet dadurch, dass** die Verteilung der Kanäle (4, 6) und Kollektoren (3, 5, 7) im wesentlichen in derselben Ebene es gestattet, der Vorrichtung (1) die Form einer Platte zu geben.

3. Infrarot-Tarnvorrichtung (1) nach einem der Ansprüche 1 oder 2, **gekennzeichnet dadurch, dass** die Kanäle (4, 6) und Kollektoren (3, 5, 7) in ein Substrat (8) eingebettet sind, das die thermische Signatur der Vorrichtung (1) homogenisiert.

4. Infrarot-Tarnvorrichtung (1) nach Anspruch 3, **gekennzeichnet dadurch, dass** das Substrat (8) zwei Wände (9, 10) umfasst, zwischen denen die Kanäle liegen (4, 6), wobei die erste Wand (9) dazu bestimmt ist, zu einer Außenseite (101) des Fahrzeugs (100) ausgerichtet zu sein, und ein Material umfasst, das die thermische Isolierung begünstigt, wobei ein reflektierender Film (11) mit schwachem thermischem Emissionsgrad auf der Seite dieser Wand (9) angebracht ist, die dazu bestimmt ist, zu dem Fahrzeug hin ausgerichtet zu sein, wobei die zweite Wand (10) ein Material umfasst, das die Wärmeleitung begünstigt, und die Seite dieser zweiten Wand (10), die nach außerhalb des Fahrzeugs ausgerichtet ist, einen leitenden Metallfilm (13) umfasst.

5. Infrarot-Tarnvorrichtung (1) nach Anspruch 4, **gekennzeichnet dadurch, dass** das Material der ersten Wand (9), das die thermische Isolierung begünstigt, Polyurethanschaumstoff umfasst.

6. Infrarot-Tarnvorrichtung nach Anspruch 4, **gekennzeichnet dadurch, dass** das Material der zweiten Wand (10), das die Wärmeleitung begünstigt, eine Aluminiumlegierung umfasst.

7. Infrarot-Tarnvorrichtung nach einem der Ansprüche 1 bis 6, **gekennzeichnet dadurch, dass** jedes Ende (4a,4b,6a,6b) jedes Kanals (4,6) ein Ventil (30) umfasst, das geeicht ist, um den Kanal (4,6) bei dessen Bruch zu verschließen.

8. Infrarot-Tarnvorrichtung (1) nach Anspruch 7, **gekennzeichnet dadurch, dass** jedes Ventil (30) ein Federblatt (30) umfasst, das in einem Kollektor (3,5,7) gelegen ist und durch einen seiner Ränder mit der Nähe des Endes (4a,4b,6a,6b) des zu verschließenden Kanals (4,6) verbunden ist.

9. Militärfahrzeug (100) mit mindestens einer thermischen Tarnvorrichtung (1) nach einem der vorherigen Ansprüche und einem Mittel zur thermischen Regelung eines Kühlmittels (20) und zum Umlauf dieses Kühlmittels (20), wobei das thermische Regelungs- und das Umlaufmittel mit der thermischen Tarnvorrichtung verbunden sind, die auf mindestens einer Außenseite (101) des Fahrzeugs (100) angeordnet ist.

## Claims

1. An infrared camouflage device (1) comprising an array of parallel pipes (4 and 6) carrying a heat-transfer fluid (20) for changing the thermal signature of a vehicle, the device (1) **being characterised in that** it comprises an inlet manifold (3) at which the heat-transfer fluid (20) enters the device (1) to be carried to an intermediary manifold (5) by means of a first series of first pipes (4) integral with the inlet manifold (3) by their first end (4a) and with the intermediary manifold (5) by their second end (4b), a second series of second pipes (6) carries the heat-transfer fluid (20) from the intermediary manifold (5) to an outlet manifold (7) for discharging the fluid (20) out of the device (1), the second pipes (6) being integral with the intermediary manifold (5) by their first end (6a) and with the outlet manifold (7) by their second end (6b), each first pipe (4) being located in the vicinity of a second pipe (6) so as to form, at the device (1), an alternation of first (4) and second (6) parallel pipes, the inlet manifold (3) and the outlet manifold (5) being in the vicinity of each other.

2. The infrared camouflage device (1) according to claim 1, **characterised in that** the distribution of the pipes (4,6) and the manifolds (3,5,7) substantially in a same plane allows to provide the device (1) with a panel shape.

3. The infrared camouflage device (1) according to one of claims 1 or 2, **characterised in that** the pipes (4,6) and the manifolds (3,5,7) are embedded in a substrate (8) homogenizing the thermal signature of the device (1).

4. The infrared camouflage device (1) according to claim 3, **characterised in that** the substrate (8) has two walls (9,10) between which the pipes (4,6) are arranged, the first wall (9) is intended to be oriented towards an outer face (101) of the vehicle (100) and is provided with a material improving the thermal insulation, a reflective film (11) with a low thermal emissivity is provided on the face of this wall (9) intended to be oriented towards the vehicle, the second wall (10) is provided with a material improving the thermal conduction and the face of this second wall (10) which is oriented to the outside of the vehicle is provided with a conductive metal film (13).

5. The infrared camouflage device (1) according to claim 4, **characterised in that** the material of the first wall (9) improving the thermal insulation comprises polyurethane foam.

6. The infrared camouflage device according to claim 4, **characterised in that** the material of the second wall (10) improving the thermal conduction comprises an aluminium alloy.

7. The infrared camouflage device according to one of claims 1 to 6, **characterised in that** each end (4a,4b,6a,6b) of each pipe (4,6) has a calibrated valve (30) so as to close the pipe (4,6) in case the pipe breaks.

8. The infrared camouflage device (1) according to claim 7, **characterised in that** each valve (30) has a spring leaf (30) located in a manifold (3,5,7) and integral, by one of its edges, with the vicinity of the end (4a,4b,6a,6b) of the pipe (4,6) to be closed.

9. A military vehicle (100) comprising at least one thermal camouflage device (1) according to any one of the preceding claims, and a means for thermally controlling a heat-transfer fluid (20) and for causing this fluid (20) to circulate, this thermal control and circulation means being connected to the thermal camouflage device which is provided on at least one outer face (101) of the vehicle (100).
